# EUROPÄISCHE PATENTSCHRIFT

(11) **EP 1 448 935 B1**
(45) Veröffentlichungstag und Bekanntmachung des Hinweises auf die Patenterteilung: **01.08.2007**
(21) Anmeldenummer: 02803806.5
(22) Anmeldetag: 28.11.2002
(51) Int. Cl.: F24F 9/00, F24F 7/06

(54) **ABSAUGVORRICHTUNG UND VERFAHREN ZUM ABSAUGEN VON GASEN, INSBESONDERE ZUR ENTRAUCHUNG IM BRANDFALL**
SUCTION DEVICE AND METHOD FOR EXTRACTING GASES, IN PARTICULAR FOR SMOKE REMOVAL IN CASE OF FIRE
DISPOSITIF D'ASPIRATION ET PROCEDE D'ASPIRATION DE GAZ PERMETTANT, EN PARTICULIER, LE DESENFUMAGE EN CAS D'INCENDIE

(30) Priorität: 28.11.2001 DE 10158214
(43) Veröffentlichungstag der Anmeldung: 25.08.2004
(73) Patentinhaber: ThyssenKrupp HiServ GmbH, 46047 Oberhausen (DE)
(72) Erfinder: LEHNHÄUSER, Frank, 56462 Höhn (DE)
(74) Vertreter: Gesthuysen, von Rohr & Eggert
(86) Internationale Anmeldenummer: PCT/EP2002/013405
(87) Internationale Veröffentlichungsnummer: WO 2003/046443

(56) Entgegenhaltungen:
- DE-A- 4 243 834
- DE-A- 10 015 666
- DE-A- 19 814 484
- FR-A- 813 872
- US-A- 1 731 289
- US-A- 3 115 818
- US-A- 4 315 456
- PATENT ABSTRACTS OF JAPAN vol. 1999, no. 06, 31. März 1999 (1999-03-31) -& JP 01 146566 A (IHARA MINORU), 8. Juni 1989 (1989-06-08)
- PATENT ABSTRACTS OF JAPAN vol. 1998, no. 11, 30. September 1998 (1998-09-30) -& JP 10 176857 A (JAPAN TOBACCO INC;JAPAN AIRLINES CO LTD; TORUNETSUKUSU:KK), 30. Juni 1998 (1998-06-30)
- PATENT ABSTRACTS OF JAPAN vol. 2000, no. 19, 5. Juni 2001 (2001-06-05) -& JP 2001 033072 A (MITSUBISHI ELECTRIC CORP), 9. Februar 2001 (2001-02-09)
- PATENT ABSTRACTS OF JAPAN vol. 1998, no. 02, 30. Januar 1998 (1998-01-30) -& JP 09 273791 A (KAJIMA CORP), 21. Oktober 1997 (1997-10-21)

## Beschreibung

Die Erfindung betrifft ein Gebäude mit einer eine Absaugvorrichtung nach dem Oberbegriff von Anspruch 1.

Aus der JP-A-01 146566 ist eine Absaugvorrichtung zur Absaugung von Gasen, insbesondere zur Entrauchung im Brandfall, zum Einsatz in einem Gebäude bekannt. Die Absaugvorrichtung weist wenigstens eine Absaugeinrichtung auf, wobei wenigstens eine Luftschleiereinrichtung vorgesehen ist, mit der ein Luftschleier erzeugt wird, der zur Abschirmung des Gebäudeteils in dem abgesaugt wird, von einem anderen Gebäudeteil, und insbesondere zur Verhinderung des Rauchübertritts in den anderen Gebäudeteil, dient.

Absaugvorrichtungen und diesbezügliche Absaugverfahren zur Entrauchung sind bereits aus der Praxis bekannt. Bei den bekannten Absaugvorrichtungen ist es so, daß im Brandfall die Entrauchung automatisch eingeleitet wird, sobald über entsprechende Rauchmelder ein Brandfall erkannt wird. In der Regel ist es dabei so, daß über bestimmte Maßnahmen versucht wird, den Rauchübertritt von dem vom Brand ergriffenen Bereich des Gebäudes in benachbarte Bereiche zu vermeiden. Hierzu sind üblicherweise Rauchschürzen oder Brandschutztüren vorgesehen, um die Abtrennung der einzelnen Bereiche vorzunehmen.

Besondere Probleme ergeben sich beim Stand der Technik dann, wenn es nicht ohne weiteres möglich ist, im Brandfall einen Rauchübertritt von dem einen Bereich in den benachbarten Bereich durch bauliche Maßnahmen der vorgenannten Art zu verhindern. Dies ist beispielsweise bei Gebäuden der Fall, bei denen die einzelnen Gebäudebereiche auf einem unterschiedlichen Höhenniveau liegen und die Verbindung dieser Gebäudeteile über Rolltreppen, Fahrgassen, Flure oder dergleichen erfolgt, die nicht ohne weiteres über Türen, Rauchschürzen oder ähnliches versperrt werden können.

Vorliegend werden unter dem Ausdruck "Gebäude" nicht nur Häuser oder dergleichen Immobilien verstanden, sondern Bauwerke insgesamt, worunter auch Tunnel, insbesondere Gebirgstunnel fallen.

Darüber hinaus tritt bei bestimmten Gebäuden, insbesondere bei Bahnhöfen, das zusätzliche Problem auf, daß sich bereits im normalen Betrieb Druckdifferenzen aufgrund von Windeinflüssen, lufttechnischen Überdruckanlagen oder etwa durch ein- oder ausfahrende Fahrzeuge (Züge, U-Bahn) ergeben. Diese Druckdifferenzen können durch thermische Einflüsse im Brandfall deutlich vergrößert werden. Liegen die betreffenden Bereiche darüber hinaus auf einem unterschiedlichen Höhenniveau (beispielsweise bei einem Bahnhof die Bahnhofshalle einerseits und der U-Bahnhof andererseits bzw. bei einem Tunnel der untere Tunnelbereich und der obere Tunnelbereich), wird im Brandfall aufgrund der hohen Temperatur der Rauchgase ein thermischer Auftrieb wirksam, der die Druckdifferenz zwischen den beiden Bereichen um ein Vielfaches vergrößert. Ohne ergänzende Maßnahmen, wie etwa einer baulichen Abgrenzung durch konventionelle Schleusen über Brandschutztüren oder Rauchschürzen, stellen sich dann sehr schnell Strömungen ein, die zu einem unkontrollierten Transport giftiger Rauchgase in den benachbarten Bereich führen. Aufgrund der vorgenannten Probleme sind gerade Bereiche, bei denen eine bauliche Trennung der einzelnen Gebäudeteile aufgrund vorhandener Rolltreppen, Rollbänder, Tunnelbahnen, Züge und dergleichen nicht ohne weiteres möglich sind, in brandschutztechnischer Hinsicht nicht hinreichend gesichert.

Aufgabe der vorliegenden Erfindung ist es, ein Gebäude der eingangs genannten Art zur Verfügung zu stellen, wobei es in einfacher Weise möglich sein soll, im Brandfall einen Rauchübertritt von einem vom Brand ergriffenen Gebäudeteil in einen auf einem anderen Höhenniveau liegenden benachbarten Gebäudeteil oder von einem Gebäudeabschnitt in einen auf einem anderen Höhenniveau liegenden nächsten Gebäudeabschnitt zu vermeiden.

Die vorgenannte Aufgabe wird durch ein Gebäude mit den Merkmalen von Anspruch 1 gelöst. Während des Absaugens des Gases an einer Stelle des Gebäudes wird an einer anderen Stelle des Gebäudes wenigstens ein Luftschleier erzeugt, um den Gebäudeteil, in dem abgesaugt, von einem anderen Gebäudeteil mittels des Luftschleiers abzuschirmen, und insbesondere um einen Rauchübertritt in den abgeschirmten Gebäudeteil zu verhindern. Erfindungswesentlich ist also gerade die Kombination der Absaugung in Verbindung mit der gleichzeitigen Luftschleierbildung. Die Absaugung ist für das System zwingend, da ein Luftschleier allein eine immer größer werdende Menge an Rauchgas in einem Brandfall nicht halten könnte. Durch die gleichzeitige Absaugung wird die Rauchgasmenge, die überhaupt bis an den Luftschleier gelangt, gering gehalten, so daß eine Abschirmung möglich ist. Gleichzeitig sorgt der Luftschleier für den Ausgleich der Druckdifferenzen. Ohne den Luftschleier würde bei auf unterschiedlichem Höhenniveau liegenden Gebäudeteilen oder -abschnitten eine Strömung zwischen diesen beiden Bereichen auftreten, die wiederum eine Erfassung der Rauchgase durch eine Absaugung allein erschweren oder sogar unmöglich machen würde.

Im übrigen bietet der Luftschleier den wesentlichen Vorteil, daß er keine gegenständliche, d. h. bauliche Abschirmung darstellt, es Personen also ohne weiteres möglich ist, durch den Luftschleier hindurch zu treten. Gleiches gilt natürlich auch für die im Gebäude befindlichen Personenbeförderungsmittel, die durch den Luftschleier nicht beeinträchtigt sind.

Bei der Erfindung sind zwei Gebäudeteile, die sich auf einem unterschiedlichen Höhenniveau befinden, über einen weiteren, als Gang oder Schrägschacht ausgebildeten Gebäudeteil miteinander verbunden oder aber das Gebäude stellt einen (Schräg-) Tunnel an sich dar. In dem weiteren Gebäudeteil kann sich eine Rolltreppe, ein Rollband oder auch nur ein (Treppen)-Aufgang befinden. Hierbei ist erfindungsgemäß vorgesehen, daß zumindest im Bereich des Übergangs des unteren Gebäudeteils zum weiteren Gebäudeteil oder aber am unteren Ende des Tunnels eine Absaugeinrichtung vorgesehen ist, während im Bereich des Übergangs des weiteren Gebäudeteils zum oberen Gebäudeteil oder aber am oberen Ende des Tunnels eine Luftschleiereinrichtung vorgesehen ist.

Um sowohl die Absaugvorrichtung als auch die Luftschleiereinrichtung im Brandfalle direkt aktivieren bzw. ansteuern zu können, ist eine entsprechende Steuereinrichtung vorgesehen. Die Steuereinrichtung, die auch eine Regelfunktion während des Betriebes der Absaugvorrichtung übernehmen kann, dient zur gleichzeitigen oder aufeinanderfolgenden Ansteuerung der Absaugeinrichtung und der Luftschleiereinrichtung. So ist es möglich, über die Steuereinrichtung im Brandfall bestimmte, für den jeweiligen Anwendungsfall voreingestellte Luft- bzw. Volumenströme über die Absaugeinrichtung abzusaugen bzw. der Luftschleiereinrichtung zuzuführen. Grundsätzlich ist es dabei so, daß beiden Einrichtungen der gleiche Volumenstrom zugeführt wird. Es ist aber auch möglich, daß bei den vorgenannten Luftströmen die Steuereinrichtung steuernd oder regelnd eingreift und zwar in Abhängigkeit der Druckdifferenz zwischen der Absaugeinrichtung und der Luftschleiereinrichtung. Die Auslegung der Luftströme sollte derart sein, daß sich eine maximale statische Druckdifferenz von Δpₛₜₐₜ= ±25Pa ergibt, wobei es selbstverständlich am günstigsten ist, wenn zwischen den beiden Einrichtungen während des Betriebes keine Druckdifferenz besteht. Dabei versteht es sich im übrigen, daß der Steuereinrichtung entsprechende Sensoren zugeordnet sind, um die Druckdifferenz zwischen den vorgenannten Einrichtungen messen zu können. Es versteht sich, daß selbstverständlich auch entsprechende Sensoren vorgesehen sein können, aus denen die vorgenannten Werte ableitbar sind.

Bei Versuchen ist festgestellt worden, daß die Absaugeinrichtung bevorzugt ein linienförmiges Erfassungselement aufweisen sollte, das derart ausgebildet ist, daß über den gesamten Querschnitt des Gebäudeteils, in dem das Erfassungselement der Absaugeinrichtung angeordnet ist, abgesaugt wird. Die Absaugung wird vorzugsweise über eine Wirbelhaube realisiert, da mit ihr auf einfache und wirkungsvolle Weise linienförmige Absaugungen realisierbar sind und gleichzeitig impulsbehaftete Strömungen, wie sie gerade bei Bahnhöfen auftreten, gut in dem entstehenden Wirbelgebilde aufgenommen werden können.

Günstigerweise sollte die Wirbelhaube etwa quer zur Längsachse des betreffenden Gebäudeteils angeordnet sein und zwar vorzugsweise im Bereich der Decke, da die im Brandfall entstehenden Rauchgase aufgrund der Thermik an die Decke steigen. Günstig ist aber auch die Erstreckung der Wirbelhaube oder weiterer Wirbelhauben im Bereich einer oder beider Seitenwände und ggf. auch im Bereich des Bodens des betreffenden Gebäudeteils, so daß in jedem Falle sichergestellt werden kann, daß der gesamte Querschnitt des betreffenden Gebäudeteils von der Absaugung erfaßt wird. Die Ausbildung des Erfassungselements wird dabei unter anderem von den räumlichen Gegebenheiten in dem betreffenden Gebäudeteil bestimmt.

In gleicher Weise wie die Wirbelhaube angeordnet ist, sollte auch die Luftschleiereinrichtung in dem betreffenden Gebäudeteil angeordnet sein. Die Luftschleiereinrichtung sollte also bevorzugt im Bereich der Decke des betreffenden Gebäudeteils quer zur Längsachse dieses Gebäudeteils angeordnet sein. Eine Anordnung an einer oder auch an beiden Seitenwänden oder aber auch am Boden ist grundsätzlich möglich.

Im übrigen versteht es sich natürlich, daß es ohne weiteres möglich ist, eine Mehrzahl von Absaugeinrichtungen und/oder auch eine Mehrzahl von Luftschleiereinrichtungen vorzusehen. Die jeweilige Anzahl an Einrichtungen richtet sich unter anderem nach der Größe oder Länge des betreffenden Gebäudeteils, in dem die Absaugeinrichtung wirksam sein soll, sowie von der erforderlichen Ansaug- bzw. Ausblasleistung. Günstig ist es in jedem Falle, die einzelnen Einrichtungen alternierend entlang der Längsachse des Gebäudeteils anzuordnen. Bei langen ggf. schräglaufenden Gebirgstunneln kann es sich anbieten, alternierend im Abstand zwischen 30 m und 200 m eine Absaugeinrichtung und eine Luftschleiereinrichtung vorzusehen. Bei den vorgenannten Abständen handelt es sich um die äußeren Grenzwerte. Dazwischen ist jeder Abstand möglich, also 30 m, 32 m ... 198 m und 199 m möglich.

Nachfolgend wird die Erfindung anhand der Zeichnung näher beschrieben. Dabei zeigt:
- Fig. 1: eine schematische Ansicht eines erfindungsgemäßen Gebäudes mit einer Absaugvorrichtung und
- Fig. 2: eine perspektivische Ansicht einer Wirbelhaube der erfindungsgemäßen Absaugvorrichtung.

In Fig. 1 ist ein Gebäude 1 oder Bauwerk mit einer Absaugvorrichtung zum Absaugen von Rauchgasen und damit zur Entrauchung im Brandfall dargestellt. Es darf darauf hingewiesen werden, daß unter dem Ausdruck "Gebäude" nicht nur der überirdisch liegende Gebäudebereich verstanden wird, sondern daß auch unterirdische Gebäudebereiche, die an den überirdischen Gebäudebereich angeschlossen sind, sowie auch Gebirgstunnel unter den Ausdruck "Gebäude" fallen. Bei dem in Fig. 1 dargestellten Gebäude 1 handelt es sich um einen Bahnhof mit einem überirdischen Bahnhofsgebäude 2, einem unterirdischen U-Bahnbereich 3, wobei die Bereiche 2 und 3 über einen Schrägschacht 4 miteinander verbunden sind, in dem sich eine Rolltreppe 5 befindet. Es versteht sich, daß statt der Rolltreppe auch ein Laufband oder aber auch Stufen im Schrägschacht 4 vorgesehen sein können. Die Absaugvorrichtung weist vorliegend eine Absaugeinrichtung 6 auf, die vorliegend am Übergang des U-Bahnbereichs 3 zum Schrägschacht 4 angeordnet ist.

Da aufgrund der Rolltreppe 5 eine bauliche Abtrennung des Bahnhofsgebäudes 2 vom U-Bahnbereich 3 nicht ohne weiteres möglich ist, ist eine Luftschleiereinrichtung 7 vorgesehen, mit der ein Luftschleier erzeugt wird, der durch den Pfeil L angezeigt wird. Der Luftschleier L dient im Brandfall zur Abschirmung des Bahnhofsgebäudes 2 und insbesondere zur Verhinderung des Rauchübertritts in diesen Bereich.

Wie eingangs bereits ausgeführt worden ist, kann gerade durch die Kombination der Absaugeinrichtung 6 und der Luftschleiereinrichtung 7 eine wirksame Abschirmung gewährleistet bzw. ein Rauchübertritt in einfacher Weise verhindert werden. Zwar läßt sich auch durch jede einzelne Systemkomponente allein grundsätzliche eine Abschirmung aufbauen, wobei dann allerdings gegenüber der Kombination beider Einrichtungen ein Vielfaches der jeweils einzelnen Volumenströme über eine entsprechende Absaugeinrichtung oder eine entsprechende Luftschleiereinrichtung notwendig würde.

Zur gemeinsamen Ansteuerung der Absaugeinrichtung 6 und der Luftschleiereinrichtung 7 sind diese jeweils mit einer Steuereinrichtung 8 gekoppelt. Die Steuereinrichtung 8 aktiviert die Absaugeinrichtung 6 und die Luftschleiereinrichtung 7 im Brandfalle. Es versteht sich, daß der Steuereinrichtung 8 im einzelnen nicht dargestellte Brandmelder bzw. ansprechende Sensoren zugeordnet sind. Die Steuereinrichtung 8 kann dabei grundsätzlich eine reine Steuerfunktion erfüllen, nämlich Aktivierung der Absaugeinrichtung 6 und der Luftschleiereinrichtung 7 im Brandfall mit einem vorgegebenen abzusaugenden Luftstrom über die Absaugeinrichtung 6 bzw. einem vorgegebenen zuzuführenden Volumenstrom über die Luftschleiereinrichtung 7. Statt der reinen Steuerfunktion kann aber auch eine Regelfunktion vorgesehen sein, wobei ausgehend von einem bestimmten vorgegebenen Volumenstrom die Regelung der jeweiligen Volumenströme über die Absaugeinrichtung 6 und die Luftschleiereinrichtung 7 derart erfolgt, daß sich eine maximale Druckdifferenz von Δpₛₜₐₜ=±25Pa ergibt. Bevorzugt ist es natürlich, wenn überhaupt keine Druckdifferenz auftritt. Im übrigen versteht es sich, daß jeder beliebige Wert zwischen -25 Pa und +25 Pa ebenfalls geeignet ist, ohne daß es einer Aufzählung der Einzelwerte bedarf.

In Fig. 2 ist perspektivisch der U-Bahnbereich 3 dargestellt, in dem sich ein Erfassungselement 9 der Absaugeinrichtung 6 befindet. Im übrigen versteht es sich, daß die Absaugeinrichtung 6 entsprechende Absaugmittel wie Ventilatoren, Leitungen und dgl. zur Absaugung über das Erfassungselement 9 aufweist. Das Erfassungselement 9 ist linienförmig ausgebildet und etwa quer zur Längsachse A des U-Bahnbereichs 3 angeordnet. Das Erfassungselement 9 kann lediglich an der Decke 10, an einer oder beiden Seitenwandungen 11, 12 oder aber am Boden 13 des Bereichs 3 angeordnet sein. Vorliegend hat das Erfassungselement 9 eine rahmenartige Form und erstreckt sich über den gesamten Umfang des Bereichs 3. Grundsätzlich ist auch eine portalartige Ausbildung - ohne Anordnung eines Erfassungselements am Boden 13 - möglich. Wichtig ist, daß versucht wird, den gesamten Querschnitt des Bereichs 3 über die Absaugung zu erfassen.

Auch wenn sich dies aus der Zeichnung im einzelnen nicht ergibt, handelt es sich bei dem Erfassungselement 9 der Absaugeinrichtung 6 um eine Wirbelhaube, in der während des Betriebs eine Wirbelsenke entsteht. Die Winkelsenke beruht bekanntlich auf dem Prinzip der in der Natur auftretenden Wirbelstürme und entsteht durch die Überlagerungen zweier Singularitäten, der Senkenströmung und des Potentialwirbels. Die Wirbelsenke läßt sich technisch durch zwei gegenüberliegende Absaugöffnungen erzeugen. Die Anströmung regt die Zirkulation an, die sehr schnell zu einem ausgeprägte Wirbelgebirge heranwächst, wobei sich die beiden gegenüberliegenden Unterdruckfelder zu einer linienförmigen Wirbelsenke zusammenschließen. Im Zentrum bildet sich ein Wirbelfaden aus, innerhalb dessen sich axiale Querströmungen einstellen. Der Kern des Wirbels dreht wie ein fester Körper und weist in seiner Längsrichtung eine gleichförmige Druckverteilung auf, die eine gleichmäßige Zuströmung über die gesamte Wirbellänge bewirkt. Der wesentliche Vorteil dieser Strömungsform begründet sich in den gegenüber normalen Strömungssenken um 50-100fach größeren Strömungsgeschwindigkeiten, die ein Erfassen von impulsbehafteten Stoffströmen, wie etwa thermischen Rauchgasströmen, besonders gut ermöglichen.

Wie sich aus Fig. 1 ergibt, weist die Luftschleiereinrichtung 7 ein Gehäuse 14 mit Ausblaskopf 15 und ein Gebläse 16 auf. Im Ausblaskopf 15 sind ein oder mehrere Düsen zur Erzeugen des Luftschleiers L vorgesehen. Der Ausblaskopf 15 der Luftschleiereinrichtung 7 ist etwa quer zur Längsachse des Schrägschachtes 4 im Bereich des Übergangs vom Schrägschacht 4 zum Bahnhofsgebäude 2 angeordnet. Im übrigen ist der Ausblaskopf 15 der Luftschleiereinrichtung 7 so gestaltet, daß sich ein ebener, möglichst turbulenzarmer Luftstrahl bildet, der von der Decke etwa senkrecht nach unten ausgeblasen wird. Aufgrund der dargestellten baulichen Begebenheiten wäre es grundsätzlich auch möglich, von einer der Seitenflächen im Bereich des Schrägschachtes 4 die Luftschleiereinrichtung 7 anzuordnen und Luft für den Luftschleier L auszublasen.

Wie durch die Pfeile X in Fig. 1 angedeutet, wird während des Betriebes der Luftschleiereinrichtung 7 Luft zur Erzeugung des Luftschleiers über das Gebläse 16 angesaugt. Um einen Druckausgleich zwischen dem Bahnhofsgebäude 2 und der Umgebung sicherstellen zu können, ist eine im einzelnen nicht dargestellte Einrichtung zum automatischen Öffnen der Außentüren oder anderer Öffnungen des Bahnhofsgebäudes 2 vorgesehen.

In Fig. 1 ist ein Brandherd 17 im U-Bahnbereich 3 dargestellt. Der entstehende Brandrauch breitet sich aufgrund seiner hohen Temperatur unter der Decke 10 aus, wobei eine Ausbreitung auch auf den nicht dargestellten angrenzenden Tunnelbereich zu erwarten ist. Gleichwohl gelangen auch Teilströme in den Aufgangsbereich des Schrägschachtes 4 zur Rolltreppe 5. Durch die Absaugung über die Absaugeinrichtung 6 einerseits und den über die Luftschleiereinrichtung 7 erzeugten Luftschleier L werden die zur Rolltreppe 5 gelangenden Teilströme des Brandrauches erfaßt und deren Eindringen in den Schrägschacht 4 durch eine thermisch bedingte Ausgleichsströmung deshalb vermieden, da der Luftschleier L für den Ausgleich der - schon aufgrund des unterschiedlichen Höhenniveaus der einzelnen Bereiche - bestehenden Druckunterschiede sorgt.

Bei einer nicht dargestellten Ausführungsform ist im Bereich der Luftschleiereinrichtung wenigstens ein Branderkennungssensor vorgesehen, der bei Erkennen eines Brandherdes in diesem Bereich mit der Steuereinrichtung derart zusammenwirkt, daß die Luftschleiereinrichtung in diesem Falle nicht in Betrieb genommen wird, um dem Brandherd keinen weiteren Sauerstoff zuzuführen und das Ausbreiten des Feuers dadurch zu begünstigen. Es versteht sich, daß diese Ausgestaltung grundsätzlich bei allen beschriebenen Ausfiihrungsformen realisiert sein kann.

## Patentansprüche

1. Gebäude mit einer Absaugvorrichtung zur Absaugung von Gasen, insbesondere zur Entrauchung im Brandfall, mit wenigstens einer Absaugeinrichtung (6), wobei wenigstens eine Luftschleiereinrichtung (7) vorgesehen ist, mit der ein Luftschleier erzeugt wird, der zur Abschirmung des Gebäudeteils, in dem abgesaugt wird, von einem anderen Gebäudeteil, und insbesondere zur Verhinderung des Rauchübertritts in den anderen Gebäudeteil, dient, **dadurch gekennzeichnet, daß** zwei auf unterschiedlichem Höhenniveau innerhalb des Gebäudes (1) vorgesehene Gebäudeteile über einen weiteren, insbesondere als Gang oder Schrägschacht (4) ausgebildeten Gebäudeteil miteinander verbunden sind und daß zumindest im Bereich des Übergangs des unteren Gebäudeteils zum weiteren Gebäudeteil eine Absaugeinrichtung (6) vorgesehen ist, während im Bereich des Übergangs des weiteren Gebäudeteils zum oberen Gebäudeteil eine Luftschleiereinrichtung (7) vorgesehen ist.

2. Gebäude nach Anspruch 1, **dadurch gekennzeichnet, daß** sowohl die Absaugeinrichtung (6) als auch die Luftschleiereinrichtung (7) mit einer Steuereinrichtung (8) gekoppelt sind.

3. Gebäude nach Anspruch 1 oder 2 **dadurch gekennzeichnet, daß** der über die Absaugeinrichtung (6) abzusaugende Volumenstrom und/oder der über die Luftschleiereinrichtung (7) zuzuführende Volumenstrom voreinstellbar und/oder während des Betriebes regelbar ist, daß, vorzugsweise, die Volumenströme in Abhängigkeit der Druckdifferenz zwischen der Absaugeinrichtung (6) und der Luftschleiereinrichtung (7) regelbar sind und daß, vorzugsweise, die Auslegung der Volumenströme derart ist, daß sich zwischen der Absaugeinrichtung (6) und der Luftschleiereinrichtung (7) eine maximale Druckdifferenz von Δpₛₜₐₜ=±25Pa ergibt.

4. Gebäude nach einem der vorhergehenden Ansprüche, **dadurch gekennzeichnet, daß** die Absaugeinrichtung (6) ein linienförmiges, insbesondere als Wirbelhaube ausgebildetes Erfassungselement (9) aufweist.

5. Gebäude nach einem der vorhergehenden Ansprüche, **dadurch gekennzeichnet, daß** in dem Gebäude (1) ein Personenbeförderungsmittel, wie eine Rolltreppe, ein Rollband oder ein Zug vorgesehen ist.

6. Gebäude nach einem der vorhergehenden Ansprüche, **dadurch gekennzeichnet, daß** die Absaugeinrichtung (6) derart ausgebildet ist, daß die Erfassungsleistung der Absaugeinrichtung (6) derart ist, daß über den gesamten Querschnitt des Gebäudeteils, in dem das Erfassungselement (9) der Absaugeinrichtung (6) vorgesehen ist, abgesaugt wird.

7. Gebäude nach einem der vorhergehenden Ansprüche, **dadurch gekennzeichnet, daß** das Erfassungselement (9) etwa quer zur Längsachse des Gebäudeteils, in dem das Erfassungselement (9) vorgesehen ist, angeordnet ist und/oder daß der Ausblaskopf (15) der Luftschleiereinrichtung (7) etwa quer zur Längsachse des Gebäudeteils, in dem der Ausblaskopf (15) vorgesehen ist, angeordnet ist.

8. Gebäude nach Anspruch 7, **dadurch gekennzeichnet, daß** der Ausblaskopf (15) derart ausgebildet und angeordnet ist, daß die Luft für den Luftschleier (L) im wesentlichen senkrecht ausgeblasen wird und/oder daß der Ausblaskopf (15) gegenüber der Senkrechten verstellbar ist.

9. Gebäude nach einem der vorhergehenden Ansprüche, **dadurch gekennzeichnet, daß** das Erfassungselement (9) im Bereich der Decke (10) des Gebäudeteils angeordnet ist und daß, vorzugsweise weitere Erfassungselemente im Bereich wenigstens einer Seitenwand (11, 12) und/oder im Bereich des Bodens (13) angeordnet sind.

10. Gebäude nach einem der vorhergehenden Ansprüche, **dadurch gekennzeichnet, daß** der Ausblaskopf (15) im Bereich der Decke des Gebäudeteils angeordnet ist und daß, vorzugsweise, weitere Ausblasköpfe im Bereich wenigstens einer Seitenwand und/oder im Bereich des Bodens des Gebäudeteils angeordnet sind.

11. Gebäude nach einem der vorhergehenden Ansprüche, **dadurch gekennzeichnet, daß** eine Mehrzahl von Absaugeinrichtungen (6) und/oder eine Mehrzahl von Luftschleiereinrichtungen (7) vorgesehen sind und daß, vorzugsweise, die Absaugeinrichtungen (6) und die Luftschleiereinrichtungen (7) alternierend entlang der Richtung der Längsachse des Gebäudeteils angeordnet sind.

## Claims

1. Building having an extraction system for extracting gases, in particular for removing smoke in the event of fire, comprising at least one extraction device (6), wherein there is provided at least one air-curtaining device (7) by means of which an air curtain is produced which serves to screen the building part in which extraction is taking place from another building part, and in particular to prevent smoke transfer into the other building part, **characterized in that** two building parts provided at different height levels within the building (1) are interconnected via a further building part formed particularly as a corridor or inclined shaft (4), and **in that** an extraction device (6) is provided at least in the transition region from the lower building part to the further building part, while an air-curtaining device (7) is provided in the transition region from the further building part to the upper building part.

2. Building according to Claim 1, **characterized in that** both the extraction device (6) and the air-curtaining device (7) are coupled to a control device (8).

3. Building according to Claim 1 or 2, **characterized in that** the volumetric flow to be extracted via the extraction device (6) and/or the volumetric flow to be fed in via the air-curtaining device (7) can be preset and/or can be regulated during the operation, **in that**, preferably, the volumetric flows can be regulated as a function of the pressure difference between the extraction device (6) and the air-curtaining device (7), and **in that**, preferably, the dimensioning of the volumetric flows is such that there results a maximum pressure difference of Δpₛₜₐₜ= ± 25Pa between the extraction device (6) and the air-curtaining device (7).

4. Building according to one of the preceding claims, **characterized in that** the extraction device (6) comprises a linear capturing element (9) formed in particular as a swirl hood.

5. Building according to one of the preceding claims, **characterized in that** a means for transporting people, such as an escalator, a moving walkway or a lift, is provided in the building (1).

6. Building according to one of the preceding claims, **characterized in that** the extraction device (6) is designed such that the capturing capacity of the extraction device (6) is such that extraction is carried out over the entire cross section of the building part in which the capturing element (9) of the extraction device (6) is provided.

7. Building according to one of the preceding claims, **characterized in that** the capturing element (9) is arranged approximately transversely with respect to the longitudinal axis of the building part in which the capturing element (9) is provided, and/or **in that** the blow-out head (15) of the air-curtaining device (7) is arranged approximately transversely with respect to the longitudinal axis of the building part in which the blow-out head (15) is provided.

8. Building according to Claim 7, **characterized in that** the blow-out head (15) is designed and arranged such that the air for the air curtain (L) is blown out substantially vertically and/or such that the blow-out head (15) can be adjusted with respect to the vertical.

9. Building according to one of the preceding claims, **characterized in that** the capturing element (9) is arranged in the region of the ceiling (10) of the building part, and **in that**, preferably, further capturing elements are arranged in the region of at least one side wall (11, 12) and/or in the region of the floor (13).

10. Building according to one of the preceding claims, **characterized in that** the blow-out head (15) is arranged in the region of the ceiling of the building part, and **in that**, preferably, further blow-out heads are arranged in the region of at least one side wall and/or in the region of the floor of the building part.

11. Building according to one of the preceding claims, **characterized in that** a multiplicity of extraction devices (6) and/or a multiplicity of air-curtaining devices (7) are provided, and **in that**, preferably, the extraction devices (6) and the air-curtaining devices (7) are arranged alternately along the direction of the longitudinal axis of the building part.

## Revendications

1. Bâtiment comportant un dispositif d'aspiration pour l'aspiration de gaz, en particulier pour le désenfumage en cas d'incendie, avec au moins un dispositif d'aspiration (6), dans lequel il est prévu au moins un dispositif à rideau d'air (7) produisant un rideau d'air qui sert pour isoler la partie de bâtiment dans laquelle on aspire d'une autre partie de bâtiment, et en particulier pour empêcher le passage de fumées dans l'autre partie de bâtiment, **caractérisé en ce que** deux parties de bâtiment prévues à un niveau différent à l'intérieur du bâtiment (1) sont reliées l'une à l'autre par une autre partie de bâtiment en forme de couloir ou de puits incliné (4) et **en ce qu'**il est prévu un dispositif d'aspiration (6) au moins dans la région du passage de la partie de bâtiment inférieure à l'autre partie de bâtiment, tandis qu'il est prévu un dispositif à rideau d'air (7) dans la région du passage de l'autre partie de bâtiment à la partie de bâtiment supérieure.

2. Bâtiment selon la revendication 1, **caractérisé en ce qu'**aussi bien le dispositif d'aspiration (6) que le dispositif à rideau d'air (7) sont couplés à un dispositif de commande (8).

3. Bâtiment selon la revendication 1 ou 2, **caractérisé en ce que** le courant volumique à aspirer par le dispositif d'aspiration (6) et/ou le courant volumique à fournir par le dispositif à rideau d'air (7) peuvent être prédéterminés et/ou réglés pendant le fonctionnement, **en ce que** de préférence les courants volumiques sont réglables en fonction de la différence de pression entre le dispositif d'aspiration (6) et le dispositif à rideau d'air (7), et **en ce que** de préférence la conception des courants volumiques est telle qu'il en résulte une différence de pression maximale de Dpₛₜₐₜ = ± 25 Pa entre le dispositif d'aspiration (6) et le dispositif à rideau d'air (7).

4. Bâtiment selon l'une quelconque des revendications précédentes, **caractérisé en ce que** le dispositif d'aspiration (6) comprend un élément de captation en forme de ligne (9), en particulier une hotte à turbulence.

5. Bâtiment selon l'une quelconque des revendications précédentes, **caractérisé en ce qu'**il est prévu dans le bâtiment (1) un moyen de transport de personnes, comme un escalier roulant, un tapis roulant ou un train.

6. Bâtiment selon l'une quelconque des revendications précédentes, **caractérisé en ce que** le dispositif d'aspiration (6) est configuré de telle manière que la puissance de captation du dispositif d'aspiration (6) soit telle que l'on puisse aspirer sur toute la section transversale de la partie de bâtiment dans laquelle l'élément de captation (9) du dispositif d'aspiration (6) est prévu.

7. Bâtiment selon l'une quelconque des revendications précédentes, **caractérisé en ce que** l'élément de captation (9) est disposé transversalement à l'axe longitudinal de la partie de bâtiment dans laquelle l'élément de captation (9) est prévu, et/ou **en ce que** la tête de soufflage (15) du dispositif à rideau d'air (7) est disposée environ transversalement à l'axe longitudinal de la partie de bâtiment dans laquelle la tête de soufflage (15) est prévue.

8. Bâtiment selon la revendication 7, **caractérisé en ce que** la tête de soufflage (15) est configurée et disposée de telle manière que l'air pour le rideau d'air (L) soit soufflé sensiblement à la verticale et/ou que la tête de soufflage (15) soit réglable par rapport à la verticale.

9. Bâtiment selon l'une quelconque des revendications précédentes, **caractérisé en ce que** l'élément de captation (9) est disposé dans la région du plafond (10) de la partie de bâtiment et **en ce que**, de préférence, d'autres éléments de captation sont disposés dans la région d'au moins une paroi latérale (11, 12) et/ou dans la région du sol (13).

10. Bâtiment selon l'une quelconque des revendications précédentes, **caractérisé en ce que** la tête de soufflage (15) est disposée dans la région du plafond de la partie de bâtiment et **en ce que**, de préférence, d'autres têtes de soufflage sont disposées dans la région d'au moins une paroi latérale et/ou dans la région du sol de la partie de bâtiment.

11. Bâtiment selon l'une quelconque des revendications précédentes, **caractérisé en ce qu'**il est prévu une pluralité de dispositifs d'aspiration (6) et/ou une pluralité de dispositifs à rideau d'air (7) et **en ce que**, de préférence, les dispositifs d'aspiration (6) et les dispositifs à rideau d'air (7) sont disposés en alternance le long de la direction de l'axe longitudinal de la partie de bâtiment.
